# EUROPÄISCHE PATENTSCHRIFT

(11) **EP 1 266 423 B1**
(45) Veröffentlichungstag und Bekanntmachung des Hinweises auf die Patenterteilung: **23.07.2008**
(21) Anmeldenummer: 01915592.8
(22) Anmeldetag: 23.02.2001
(51) Int. Cl.: H01P 7/06

(54) **HOHLRAUMRESONATOR MIT ABSTIMMBARER RESONANZFREQUENZ**
CAVITY RESONATOR HAVING AN ADJUSTABLE RESONANCE FREQUENCY
RESONATEUR A CAVITE A FREQUENCE DE RESONANCE REGLABLE

(30) Priorität: 07.03.2000 DE 10010967
(43) Veröffentlichungstag der Anmeldung: 18.12.2002
(73) Patentinhaber: Ericsson AB, Stockholm (SE)
(72) Erfinder: BEIS, Konstantin, 71522 Backnang (DE); ROSENBERG, Uwe, 71522 Backnang (DE)
(74) Vertreter: Manitz, Finsterwald & Partner GbR
(86) Internationale Anmeldenummer: PCT/IB2001/000431
(87) Internationale Veröffentlichungsnummer: WO 2001/067543

(56) Entgegenhaltungen:
- EP-A- 0 704 926
- US-A- 3 771 074
- PATENT ABSTRACTS OF JAPAN vol. 1999, no. 02, 26. Februar 1999 (1999-02-26) -& JP 10 303478 A (NEC CORP;NEC MIYAGI LTD), 13. November 1998 (1998-11-13)

## Beschreibung

Die vorliegende Erfindung betrifft einen Hohlraumresonator mit abstimmbarer Resonanzfrequenz, der einen runden Querschnitt aufweist und in dem der Hlln-Wellentyp (n ist eine ganzzahlige positive Zahl) als Resonanzwellentyp existent ist, wobei der Abstand der beiden Stirnseiten des zylinderförmigen Hohlraums veränderbar ist, der Hohlraum bezüglich einer Querschnittsebene zweigeteilt ist, beide Hohlraumteile gegeneinander in Richtung ihrer gemeinsamen Längsachse verschiebbar sind und ein Hohlraumteil mit einem Außengewinde und der andere Hohlraumteil mit einem Innengewinde versehen ist, sodass beide Hohlraumteile mit einem veränderbaren Abstand ihrer Stirnseiten ineinander verschraubbar sind.

Ein Hohlraumresonator dieser Art ist in der JP-A-10303478 beschrieben.

Mikrowellenfilter mit geringen Verlusten werden üblicherweise aus mehreren miteinander gekoppelten Hohlraumresonatoren realisiert. Um das Filter auf einen gewünschten Frequenzbereich abstimmen zu können, sind Mittel erforderlich, mit denen die einzelnen Hohlraumresonatoren in ihrer Resonanzfrequenz durchstimmbar sind. Wie z.B. aus "The Dual-Mode Filter - A Realization", R.V. Snyder, The Microwave Journal, Dezember 1974, Seite 31-33 hervorgeht, wird die Resonanzfrequenz eines Hohlraumresonators dadurch abgestimmt, dass seine Länge verändert wird. Das geschieht gemäß der genannten Druckschrift dadurch, dass eine komplette Stirnseite des zylinderförmigen Hohlraumresonators verschiebbar gelagert ist. Eine derartige Konstruktion von frequenz-abstimmbaren Hohlraumresonatoren geht auch aus "Microwave Filters, Impedance-Matching Networks, and Coupling Structures", Matthaei, Young, Jones, McGraw-Hill Verlag, 1964, Seite 921-923 hervor. Hier ist die verschiebbare Stirnseite des Hohlraumresonators über schleifende Kontakte mit der Hohlraumwand elektrisch verbunden. Ein Hohlraumresonator mit derartigen Abstirnmvorrichtungen besitzt eine relativ hohe Einfügungsdämpfung; das bedeutet, dass mit einem solchen Hohlraumresonator keine hohe Güte erreicht werden kann.

Der Erfindung liegt daher die Aufgabe zugrunde, einen Hohlraumresonator der eingangs genannten Art anzugeben, der einen großen Frequenzdurchstimmbereich hat und dabei eine möglichst hohe Güte aufweist, um damit Filter mit sehr geringer Einfügungsdämpfung realisieren zu können, welche über einen großen Frequenzbereich abstimmbar sind.

Die genannte Aufgabe wird erfindungsgemäß dadurch gelöst, dass als Trennebene zwischen den beiden Hohlraumteilen eine Querschnittsebene gewählt ist, welche in etwa im Bereich eines Maximums der elektrischen Feldstärke des H11n-Wellentyps liegt, wobei der in der Trennebene zwischen den beiden Hohlraumteilen erforderliche Spalt so gelegt und dimensioniert ist, dass er symmetrisch zum Maximum der elektrischen Feldstärke liegt, wenn die Einschraubtiefe des mit dem Außengewinde versehenen Hohlraumteils einer Abstimmung des Hohlraumresonators auf seine mittlere Frequenzlage entspricht. Die beiden in axialer Richtung gegeneinander verschiebbaren Hohlraumteile beeinträchtigen die Güte des Hohlraumresonators nur unwesentlich. So lässt sich ein in seiner Frequenz abstimmbarer Hohlraumresonator verwirklichen, der eine sehr hohe Güte aufweist und damit die Realisierung eines Filters mit einer sehr geringen Einfügungsdämpfung ermöglicht.

Da als Trennebene zwischen den beiden Hohlraumteilen eine Querschnittsebene gewählt wird, welche in etwa im Bereich eines Maximums der elektrischen Feldstärke des H11n-Wellentyps liegt, kommt es kaum zu einer Beeinträchtigung der Güte des Hohlraumresonators.

Indem ein Hohlraumteil mit einem Außengewinde und der andere Hohlraumteil mit einem Innengewinde versehen ist, sodass beide Hohlraumteile mit einem veränderbaren Abstand ihrer Stirnseiten ineinander verschraubbar sind, entsteht eine vorteilhafte mechanische und elektrische Verbindung zwischen den beiden Hohlraumteilen. Dabei ist es zweckmäßig, dass der mit dem Innengewinde versehene Hohlraumteil im Bereich der Trennebene einen Absatz mit vergrößertem Innendurchmesser aufweist, an dessen Innenseite sich das Innengewinde befindet. Mit dieser Maßnahme wird erreicht, dass die Innenquerschnitte beider Hohlraumteile gleich groß sind.

### Beschreibung eines Ausführungsbeispiels

In der einzigen Figur der Zeichnung ist ein Längsschnitt durch einen zylinderförmigen Hohlraumresonator dargestellt. Dabei ist der Hohlraumresonator bezüglich seiner Querschnittabmessungen so dimensioniert, dass in ihm der H112-Wellentyp als Resonanzwellentyp existent ist. Um eine Abstimmung der Resonanzfrequenz des Hohlraumresonators durchführen zu können, ist er in zwei Hohlraumteile 1 und 2 aufgetrennt. Im Hohlraumteil 1 befindet sich die erste Stirnseite 3 des zylinderförmigen Hohlraumresonators und der Hohlraumteil 2 hat die gegenüberliegende Stirnseite 4 des Hohlraumresonators. Eine Frequenzabstimmung des Hohlraumresonators wird dadurch möglich, dass der Abstand zwischen den beiden Stirnseiten 3 und 4 in Richtung der Hohlraumresonator-Längsachse z veränderbar ist.

Neben dem Längsschnitt durch den Hohlraumresonator ist die Verteilung der elektrischen Feldstärke des H112-Wellentyps im Hohlraumresonator bezüglich seiner Längsachse z dargestellt. Die Trennebene 5 zwischen den beiden Hohlraumteilen 1 und 2 ist in eine solche Querschnittsebene des Hohlraumresonators gelegt worden, in der sich ein Maximum der elektrischen Feldstärke E befindet. Bei dieser Zweiteilung des Hohlraumresonators bildet der untere Hohlraumteil 1 etwa 3/4 und der obere Hohlraumteil 2 etwa 1/4 des gesamten Hohlraumes.

Eine gegenseitige axiale Verschiebung der beiden Hohlraumteile 1 und 2 zum Zwecke der Frequenzabstimmung wird dadurch erreicht, dass eine der beiden Hohlraumteile, hier der Hohlraumteil 1 an der Innenseite seines offenen Endes mit einem Innengewinde 6 und der andere Hohlraumteil 2 an seinem offenen Ende an der Außenseite mit einem Außengewinde 7 versehen ist. So ist es möglich, beide Hohlraumteile 1 und 2 ineinander zu verschrauben und über die Einschraubtiefe den die Resonanzfrequenz des Hohlraumresonators beeinflussenden Abstand zwischen den beiden Stirnseiten 3 und 4 einzustellen. Vorzugsweise besitzt der Hohlraumteil 1 an seinem offenen Ende einen Absatz 8 mit einem gegenüber dem normalen Hohlraumquerschnitt vergrößerten Innendurchmesser, und an der Innenseite dieses Absatzes 8 befindet sich das Innengewinde 6. Dann kann nämlich der Hohlleiterteil 2 in-diesen Absatz 8 hineingeschraubt werden, womit der Hohlraumteil 2 die gleichen Abmessungen seines Innenquerschnitts wie der Hohlraumteil 1 behalten kann.

Der in der Trennebene 5 zwischen beiden Hohlraumteilen 1 und 2 erforderliche Spalt wird so gelegt und dimensioniert, dass er symmetrisch zum Maximum der elektrischen Feldstärke E liegt, wenn die Einschraubtiefe des Hohlraumteils 2 einer Abstimmung des Hohlraumresonators auf seine mittlere Frequenzlage entspricht. Bei einer Abstimmung auf die obere bzw. untere Frequenzlage gibt es gewisse Symmetrieabweichungen des Trennspalts gegenüber dem Maximum der elektrischen Feldstärke E, die aber sehr gering sind und keinen merkbaren Einfluss auf die Güte des Hohlraumresonators haben. Bei einer hohen Abstimmfrequenz wäre der Trennspalt nahezu geschlossen, während er bei einer Abstimmung auf die tiefste Frequenzlage am größten ist. Bei der gewählten Lage des Trennspaltes zwischen den Hohlraumteilen 1 und 2 kann der Resonanzwellentyp H11n über einen Frequenzbereich von ca. 10 % abgestimmt werden. Der Trennspalt kann dabei bis zu etwa dem 0,1-fachen der entsprechenden Hohlleiterwellenlänge des Resonanzwellentyps groß werden, ohne dass eine Auswirkung auf die Güte erkennbar ist, da bei dieser Trennspaltgröße nahezu keine Wandströme über die Trennstelle fließen und damit keine Energie in den Spalt eingekoppelt wird.

Der Hohlraumteil 2 weist am unteren, in den Hohlraumteil 1 hineinragenden Ende einen Freistich 9 auf, der dazu dient, Toleranzen zwischen beiden Teilen auszugleichen. Eine elektrische Bedeutung hat dieser Freistich 9 nicht.

In dem gezeigten Ausführungsbeispiel ist im unteren Hohlraumteil 1 im Bereich des unteren Feldstärkemaximums eine Koppelöffnung 10 mit einer induktiven Koppelblende 11 eingelassen, über die die Ankoppelung eines weiteren Hohlraumresonators erfolgen kann. Auch andere Ankopplungsvorrichtungen sind möglich, z. B. in den Hohlraumresonator hineinragende Sonden, welche die elektrischen Feldkomponenten ankoppeln. Auch an den Stirnseiten angeordnete induktive Koppelblenden und am Umfang des Hohlraumresonators vorhandene induktive Koppelblenden, welche die transversalen magnetischen Feldkomponenten (Hr und/oder Hϕ) ankoppeln und dafür an Positionen mit nahezu maximaler Feldstärke der entsprechenden Feldkomponente angeordnet sind, sind möglich.

Da der hier verwendete Resonanzwellentyp H11n unter 90° entartet ist, können zwei Resonanzkreise durch die entarteten Wellentypen eines geometrischen Hohlraums realisiert und mit der oben beschriebenen Vorrichtung simultan abgestimmt werden. Dadurch wird die Gesamtgröße eines Filters als auch der Aufwand für eine aktive Gesamtabstimmvorrichtung wesentlich reduziert. Die Kopplung der dualen Wellentypen im Hohlraum kann in bekannter Weise mit Diskontinuitäten - üblicherweise Schrauben, die unter 45° bezogen auf die Orientierung der elektrischen Feldkomponenten der dualen Wellentypen auf dem Umfang des zylindischen Hohlraums - durchgeführt werden. Zudem kann auch in bekannter Weise durch zusätzliche Abstimmschrauben auf dem Umfang des Hohlraums eine Grundkorrektur der Frequenzlagen der zwei Wellentypen zueinander durchgeführt werden, die bei einer Filterrealisierung aufgrund unterschiedlicher Koppelbelastungen in der Regel notwendig ist.

## Patentansprüche

1. Hohlraumresonator mit abstimmbarer Resonanzfrequenz, der einen runden Querschnitt aufweist und in dem der H 11n-Wellentyp als Resonanzwellentyp existent ist, wobei der Abstand der beiden Stirnseiten des zylinderförmigen Hohlraums veränderbar ist, der Hohlraum bezüglich einer Querschnittsebene (5) zweigeteilt ist, beide Hohlraumteile (1, 2) gegeneinander in Richtung ihrer gemeinsamen Längsachse (z) verschiebbar sind und ein Hohlraumteil (2) mit einem Außengewinde (7) und der andere Hohlraumteil (1) mit einem Innengewinde (6) versehen ist, sodass beide Hohlraumteile (1, 2) mit einem veränderbaren Abstand ihrer Stirnseiten (3, 4) ineinander verschraubbar sind,
**dadurch gekennzeichnet,**
**dass** als Trennebene (5) zwischen den beiden Hohlraumteilen (1, 2) eine Querschnittsebene gewählt ist, welche in etwa im Bereich eines Maximums der elektrischen Feldstärke (E) des H11n-Wellentyps liegt, wobei der in der Trennebene (5) zwischen den beiden Hohlraumteilen (1, 2) erforderliche Spalt so gelegt und dimensioniert ist, dass er symmetrisch zum Maximum der elektrischen Feldstärke (E) liegt, wenn die Einschraubtiefe des mit dem Außengewinde (7) versehenen Hohlraumteils (2) einer Abstimmung des Hohlraumresonators auf seine mittlere Frequenzlage entspricht.

2. Hohlraumresonator nach Anspruch 1, **dadurch gekennzeichnet, dass** der mit dem Innengewinde (6) versehene Hohlraumteil (1) im Bereich der Trennebene (5) einen Absatz (8) mit vergrößertem Innendurchmesser aufweist, an dessen Innenseite sich das Innengewinde (6) befindet.

## Claims

1. A cavity resonator with a tunable resonance frequency having a round cross section and in which the H 11 n wave type exists as a resonance wave type, wherein the spacing of the two end faces of the cylindrical cavity is variable, the cavity is divided into two parts with reference to a cross-sectional plane (5), both cavity parts (1, 2) can be moved relative to each other in the direction of their common longitudinal axis (z) and one cavity part (2) is provided with an external thread (7) and the other cavity part (1) is provided with an internal thread (6) so that both cavity parts (1, 2) can be screwed into one other with a variable spacing of their end faces (3, 4),
**characterised in that**
a cross-sectional plane that is disposed approximately in the region of a maximum of the electrical field strength (E) of the H 11n wave type is chosen as a dividing plane (5) between the two cavity parts (1, 2), with the gap required between the two cavity parts (1, 2) in the dividing plane being disposed and dimensioned such that it is symmetrical to the maximum of the electrical field strength (E) when the screw-in depth of the cavity part (2) provided with the external thread (7) corresponds to a tuning of the cavity resonator at its middle frequency position.

2. A cavity resonator according to claim 1, **characterized by** the fact that the cavity part (1) provided with the internal thread (6) has a shoulder (8) having an enlarged inside diameter in the region of the dividing plane (5) and on whose inner side the internal thread (6) is disposed.

## Revendications

1. Résonateur à cavité avec fréquence de résonance accordable, qui présente une section ronde et dans lequel le type d'onde H11n est présent à type d'onde de résonance, dans lequel la distance des deux faces frontales de la cavité de forme cylindrique est modifiable et la cavité est subdivisée en deux par rapport à un plan de section transversale (5), les deux parties de cavité (1, 2) sont déplaçables l'une par rapport à l'autre en direction de leur axe longitudinal commun (z) et une partie de cavité (2) est pourvue d'un filetage extérieur (7) et l'autre partie de cavité (1) est pourvue d'un taraudage intérieur (6), de sorte que les deux parties de cavité (1, 2) sont susceptibles d'être vissées l'une dans l'autre avec modification de la distance de leurs faces frontales (3, 4),
**caractérisé en ce que**
à titre de plan de séparation (5) entre les deux parties de cavité (1, 2), il est choisi un plan de section transversale qui se trouve approximativement dans la région d'un maximum de l'intensité de champ électrique (E) du type d'onde H11n, et l'intervalle nécessaire dans le plan de séparation (5) entre les deux parties de cavité (1, 2) est disposé et dimensionné de telle façon qu'il est situé symétriquement par rapport au maximum de l'intensité de champ électrique (E) quand la profondeur de vissage de la partie de cavité (2) dotée du filetage extérieur (7) correspond à un accord du résonateur à cavité à sa disposition à fréquence moyenne.

2. Résonateur à cavité selon la revendication 1, **caractérisé en ce que** la partie de cavité (1) pourvue du taraudage intérieur (6) présente dans la région du plan de séparation (5) un talon (8) avec diamètre intérieur agrandi, sur la face intérieure duquel se trouve le taraudage intérieur (6).
